# EUROPÄISCHE PATENTSCHRIFT

(11) **EP 2 620 235 B1**
(45) Veröffentlichungstag und Bekanntmachung des Hinweises auf die Patenterteilung: **05.11.2014**
(21) Anmeldenummer: 11842813.5
(22) Anmeldetag: 26.05.2011
(51) Int. Cl.: B21J 13/08, B21K 31/00, B21J 7/14

(54) **VORRICHTUNG ZUM ERSETZEN VON PINNEN IN VIER-PINNEN-SCHMIEDEVORRICHTUNGEN**
DEVICE FOR REPLACING PEENS IN FOUR-PEEN FORGING DEVICES
DISPOSITIF DE CHANGEMENT DE MATRICES POUR DISPOSITIFS DE FORGE À QUATRE MATRICES

(30) Priorität: 23.11.2010 RU 2010147786
(43) Veröffentlichungstag der Anmeldung: 31.07.2013
(73) Patentinhaber: OTKRYTOE AKTSIONERNOE OBSCHESTVO "TYAZHPRESSMASH", Ryazan 390042 (RU)
(72) Erfinder: VOLODIN, Alexei Mikhailovich, Ryazan 390044 (RU); SOROKIN, Vladislav Alexeevich, Ryazan 390044 (RU); PETROV, Nikolai Pavlovich, Ryazan 390044 (RU); LAZORKIN, Viktor Andreevich, Zaporozhie 69097 (UA); NIKITIN, Vasily Vasilevich, Ryazan 390039 (RU); KLENIN, Alexei Pavlovich, Ryazan 390028 (RU); NIKONOV, Valery Viktorovich, Ryazan 390042 (RU)
(74) Vertreter: Jeck, Anton
(86) Internationale Anmeldenummer: PCT/RU2011/000355
(87) Internationale Veröffentlichungsnummer: WO 2012/070983

(56) Entgegenhaltungen:
- GB-A- 2 103 524
- JP-U- H 069 733
- JP-U- H0 180 238
- RU-C2- 2 194 592
- SU-A1- 616 027
- SU-A1- 650 708
- US-A- 4 304 041

## Beschreibung

Die Erfindung betrifft eine Einrichtung zum Backenwechsel in Vierbacken-Schmiedevorrichtungen nach dem Oberbegriff des Anspruchs 1.

Die Erfindung ist bei der Druckbearbeitung von Metallen, und zwar bei Hilfsvorrichtungen dafür einsetzbar. Sie kann dafür eingesetzt werden, um die Schmiedebacken in den Vierbacken-Schmiedevorrichtungen schnell aus- und einzubauen.

Die Erfindung kann im Maschinenbau und in der Hüttenindustrie in Schmiedepresswerken zur Herstellung von Schmiedestücken in hydraulischen Schmiedepressen mit Vierbacken-Schmiedevorrichtungen verwendet werden.

### Stand der Technik:

1. Erfinderzertifikat UdSSR:SV 515635 IPC B25J 11/00, 1974.
2. Patent RU 2314175, IPC B21J 13/02, 2005.
3. Erfinderzertifikat UdSSR:SV 650708, IPC B21J 13/10, 1979.
4. Patent RU 2398648, IPC B21 J 13/04, 2008 r.

Aus dem Stand der Technik (1) ist eine Backenwechselvorrichtung bekannt, die ein Bestandteil eines Werkzeugmanipulators für Freiformschmiedepressen ist und eine Bühne aufweist. Die Bühne ist mit einem Drehtisch des Werkzeugmanipulators mittels gelenkig befestigter gleichgroßer Hebel gekoppelt. Die Bühne ist auch mit einer darauf angeordneten Greifvorrichtung mit Klemm- und Drehantrieben verbunden.

Dabei ist der mittlere Teil eines der Hebel gelenkig mit einer Kolbenstange eines Hauptarbeitszylinders verbunden. Der Hauptarbeitszylinder ist am Drehtisch aufgebaut.

Jedoch stellt diese bekannte Vorrichtung keine Austauschbarkeit von gleichzeitig mehreren Backen, z. B. in Schmiedevorrichtungen mit vier Backen (2), dar.

Aus dem Stand der Technik (3) ist auch eine Vorrichtung für einen Backenwechsel bekannt, die auf einem Drehtisch eines Werkzeugmanipulators montiert ist. Die Vorrichtung besteht aus zwei Paaren von gelenkig angeordneten gleich großen Hebeln und zwei Parallelstützen, Arbeitszylindern und einer Greifvorrichtung. Die Parallelstützen sind zu einem Rahmen mit zwei Paaren gleich großer Hebel zusammengefügt, und zwar so, dass die Verschiebbarkeit über die Höhe der oberen Stütze parallel zur unteren Stütze ermöglicht ist. Die Arbeitszylinder mit Kolbenstangen sind gelenkig mit den Paaren der gleich großen Hebel verschiebbar verbunden. Die Greifvorrichtung ist auf der oberen Stütze angeordnet und besteht aus einer Spannzange, einem doppelwirkenden Doppelzylinder und einem Drehantrieb für die Greifvorrichtung.

Der Mangel dieser bekannten Vorrichtung ist ihre niedrige Leistungsfähigkeit, denn sie stellt keinen gleichzeitigen Wechsel von allen vier Backen in VierbackenSchmiedevorrichtungen sicher (4).

Es ist Aufgabe der Erfindung, mittels einer baulichen Veränderung der Vorrichtung einen gleichzeitigen Wechsel von vier Backen in Vierbacken-Schmiedevorrichtungen zu ermöglichen und dadurch die Produktionsleistung des Fertigungsvorgangs beim Umrüsten der Anlage zu erhöhen.

Die gestellte Aufgabe wird durch die Merkmale des Anspruchs 1 gelöst.

Die Vorrichtung für einen Backenwechsel in Vierbacken-Schmiedevorrichtungen weist einen Rahmen auf, der durch gelenkig verbundene gleich große Hebel und zwei damit gelenkig verbundene Parallelstützen in der Höhe verschiebbar ausgebildet ist. Gemäß der Erfindung weist die Vorrichtung zwei parallel angeordnete Rahmen auf. Jeder Rahmen besteht aus je zwei II-förmigen Stützen. Die Stützen sind an allen Seiten gelenkig mittels vier Knickhebeln paarweise miteinander und gelenkig zu Paaren verbunden. Dabei sind an diesen Rahmenstützen zwei Paare von gleich großen Verstellhebeln gelenkig befestigt, wobei die Hebel in jedem Paar ebenfalls gelenkig verbunden sind. Die Paare der Verstellhebel sind miteinander mit Hilfe einer Einstellschraube verbunden. Die Einstellschraube geht durch die gelenkigen Verbindungen der Verstellhebel durch und hat an einem seiner Enden einen Griff. Dabei sind Bolzen auf den Stützen sowie an den Gelenkverbindungsstellen der Knickhebel so angeordnet, dass sie in Transportlöcher der Backen einführbar sind. Die unteren Stützen der Rahmen sind miteinander mittels einer Kupplung verbunden.

Ein Ausführungsbeispiel der Erfindung ist in den Zeichnungen schematisch dargestellt und näher erläutert. Es zeigen:
- Fig. 1: eine Vorrichtung für einen Backenwechsel in auseinandergespreizter Stellung ohne Backen in axonometrischer Ansicht,
- Fig. 2: die Vorrichtung in auseinandergespreizter Stellung mit den Backen in axonometrischer Ansicht,
- Fig. 3: die Vorrichtung in zusammengerückter Stellung mit den Backen in axonometrischee Ansicht,
- Fig. 4: die Vorrichtung in zusammengerückter Stellung mit den Backen auf einer Gabel, die von einem Manipulator festgehalten wird, in axonometrischer Ansicht und
- Fig. 5: die Vorrichtung in zusammengerückter Stellung mit den Backen auf einem Stand in Frontansicht.

Die Vorrichtung für den Backenwechsel weist zwei parallel angeordnete Rahmen A und B (Fig. 1) auf. Jeder der Rahmen besteht aus zwei Π-förmigen Stützen 1 und 2 bzw. 3 und 4. Die Stützen sind an allen Seiten miteinander gelenkig mittels vier Knickhebeln paarweise, und zwar gelenkig in Paaren 5 und 6, 7 und 8, 9 und 10, 11 und 12, 13 und 14, 15 und 16, 17 und 18, 19 und 20 (Fig. 1), verbunden. Zwei Paare gleich großer Verstellhebel 21 und 22, 23 und 24 sind an den Stützen 1 bis 4 der Rahmen A und B mit Hilfe von Achsen 25 und Schrauben 26 gelenkig befestigt. In jedem Paar der Verstellhebel 21 und 22 und 23 und 24 sind die Hebel auch gelenkig verbunden, und die Paare der Verstellhebel 21 und 22, 23 und 24 sind miteinander mittels einer Einstellschraube 27 verbunden. Die Einstellschraube 27 geht durch die gelenkigen Verbindungen der Verstellhebel. An einem Ende der Einstellschraube 27 ist ein Griff 28 angeordnet. Auf den Stützen 1 bis 4 und an den Stellen der gelenkigen Verbindung der Knickhebel 5 bis 20 sind Bolzen 29 bis 44 angeordnet. Je acht der Bolzen 29 bis 44 sind auf jedem Rahmen A und B angeordnet, und zwar: Auf jeder Stütze 1 bis 4 mit Π-förmigem Querschnitt befinden sich je zwei Bolzen, und je vier Bolzen sind an den Stellen der gelenkigen Verbindung der Knickhebel 5 bis 20 angeordnet. Darüber hinaus sind die unteren Stützen 2 und 4 der Rahmen A und B miteinander anhand einer Kupplung 45 verbunden.

Die Vorrichtung für einen Backenwechsel arbeitet wie folgt.

Zwei zusammengebaute Rahmen A und B werden in den Arbeitsbereich einer Vierbacken-Schmiedevorrichtung (in der Figur nicht abgebildet) mit den vorher auseinandergespreizten vier Backen 46 bis 49 eingeführt. Die Rahmen A und B werden auf diese Backen 46 bis 49 an beiden Seiten gesetzt, indem sie auf die Bolzen 29 bis 44 aufgesetzt werden. Sie werden oben verschraubt (in der Figur nicht abgebildet) und unten mit Hilfe der Kupplung 45 (Fig. 1, 2) befestigt. Danach werden die vier Einstellhebel 21 bis 24 zusammen mit der Einstellschraube 27 an den Rahmen A und B mit Hilfe der Achsen 25 und der Schrauben 26 befestigt. Der Griff 28 wird an der Einstellschraube 27 angebaut. Danach werden die Spannpratzen für die Befestigung der Backen 46 bis 49 an der Schmiedevorrichtung (in der Figur nicht abgebildet) bis auf die unteren Spannpratzen gelöst. Die Backen 46 bis 49 werden zusammengerückt, indem der Griff 28 mit der Einstellschraube 27 (Fig. 3) gedreht wird. Nachdem die Backen 46 bis 49 zusammengeschlossen sind, werden auch die unteren Spannpratzen der Backe 46 gelöst. Eine Gabel 50 wird mit Hilfe des Manipulators 51 unter den ganzen Satz der Backen 46 bis 49 mit der Vorrichtung hingeschoben. Der Satz der Backen 46 bis 49 wird angehoben (um 50 - 80 mm) und aus dem Arbeitsbereich der Vierbacken-Schmiedevorrichtung (Fig. 4) ausgefahren. Der Manipulator 51 mit der Gabel 50 versetzt den ganzen Backensatz und setzt ihn auf dem speziellen Stand 52 ab, wo der Backensatz mit Hilfe von einem Kran gewechselt wird (Fig. 5).

Die Montage des Backensatzes erfolgt in umgekehrter Reihenfolge. Der Satz von Backen 46 bis 49 wird zusammen mit der darauf befestigten Vorrichtung zum Backenwechsel mit Hilfe des Manipulators 51 mit der Gabel 50 in den Arbeitsbereich der Vierbacken-Schmiedevorrichtung eingefahren. Danach wird der Griff 28 mit der Einstellschraube 27 gedreht. Die Backen 46 bis 49 werden bis zur Berührung mit den Auflageflächen der Schmiedevorrichtung auseinandergespreizt. Die Backen 46 bis 49 werden mit Hilfe von Spannpratzen befestigt (in der Figur nicht abgebildet). Danach wird die Kupplung 45 ausgebaut. Die Bolzen 29 bis 44 werden ausgebaut, und schließlich werden die Rahmen A und B der Vorrichtung von den Backen 46 bis 49 entfernt.

Somit ermöglicht die erfindungsgemäße Vorrichtung, gleichzeitig die vier Backen 46 bis 49 in der Vierbacken-Schmiedevorrichtung auszutauschen. Dadurch wird die Leistung des gesamten Fertigungsvorgangs bei der Umrüstung der Anlage sichergestellt.

## Patentansprüche

1. Vorrichtung zum Backenwechsel in Vierbacken-Schmiedevorrichtungen mit einem Rahmen, der durch gelenkig verbundene gleich große Hebel und zwei damit gelenkig verbundene Parallelstützen in der Höhe verschiebbar ausgebildet ist, **dadurch gekennzeichnet,**
- **dass** sie zwei parallel angeordnete Rahmen (A und B) aufweist,
- **dass** jeder der Rahmen (A und B) aus zwei Π-förmigen Stützen (1 und 2, 3 und 4) besteht, die an jeder Seite mittels vier Knickhebeln (5 bis 20) paarweise gelenkig miteinander und gelenkig in Paaren (5 und 6, 7 und 8, 9 und 10, 11 und 12, 13 und 14, 15 und 16, 17 und 18, 19 und 20) verbunden sind,
**dass** zwei Paare (21 und 22, 23 und 24) gleich großer Verstellhebel (21 bis 24) an den Stützen (1 bis 4) gelenkig befestigt sind, wobei die Verstellhebel (21 bis 24) in jedem der Paare (21 und 22, 23 und 24) ebenfalls gelenkig verbunden sind,
- **dass** die Paare (21 und 22, 23 und 24) der Verstellhebel (21 bis 24) miteinander mittels einer Einstellschraube (27) verbunden sind, die durch die Gelenkverbindungen der Verstellhebel (21 bis 24) hindurch geht, wobei an einem Ende der Einstellschraube (27) ein Griff (28) angeordnet ist,
- **dass** auf den Stützen (1 bis 4) und an den Stellen der gelenkigen Verbindung der Knickhebel (5 bis 20) Bolzen (29 bis 44) angeordnet sind, und zwar so, dass sie in Transportlöcher der Backen (46 bis 49) einführbar sind, und
- **dass** die unteren Stützen (2, 4) der Rahmen (A und B) miteinander mittels einer Kupplung (45) verbunden sind.

## Claims

1. An apparatus for changing jaws in four-jaw forging devices, having a frame which is embodied to be adjustable in height by means of levers of equal height that are connected in articulated fashion and two parallel supports that are connected in articulated fashion to the levers,
**characterized in that**
- it has two parallel frames (A and B) ;
- that each of the frames (A and B) comprises two - shaped supports (1 and 2, 3 and 4), which are connected in pairs to one another in articulated fashion on each side by means of four articulated levers (5-20) and in articulated fashion in pairs (5 and 6, 7 and 8, 9 and 10, 11 and 12, 13 and 14, 15 and 16, 17 and 18, 19 and 20);
- that two pairs (21 and 22, 23 and 24) of adjusting levers (21-24) of equal size are secured in articulated fashion to the supports (1-4), the adjusting levers (21-24) in each of the pairs (21 and 22, 23 and 24) being likewise connected in articulated fashion;
- that the pairs (21 and 22, 23 and 24) of adjusting levers (21-24) are connected to one another by means of a setting screw (27), which passes through the articulated connections of the adjusting levers (21-24), a handle (28) being located on one end of the setting screw (27);
- that bolts (29-44) are located on the supports (1-4) and at the locations of the articulated connection of the articulated levers (5-20), specifically in such a way that they can be introduced into transportation holes in the jaws (46-49); and
- that the lower supports (2, 4) of the frames (A and B) are connected to one another by means of a coupling (45).

## Revendications

1. Dispositif dévolu au remplacement de mâchoires dans des presses de forgeage à quatre mâchoires, équipé d'un cadre réalisé avec faculté de coulissement en hauteur par l'intermédiaire de leviers de même dimensionnement, reliés de manière articulée, et de deux éléments d'appui parallèles, reliés à ces derniers de manière articulée,
**caractérisé par le fait**
- **qu'**il comprend deux cadres (A et B) agencés parallèlement,
- **que** chacun desdits cadres (A et B) est composé de deux éléments d'appui (1 et 2, 3 et 4) configurés en Π, qui sont reliés l'un à l'autre par paires de chaque côté, de manière articulée, au moyen de quatre leviers coudés (5 à 20), et sont solidarisés par paires (5 et 6, 7 et 8, 9 et 10, 11 et 12, 13 et 14, 15 et 16, 17 et 18, 19 et 20) de manière articulée,
- **que** deux paires (21 et 22, 23 et 24) de leviers de réglage (21 à 24) de même dimensionnement sont fixées auxdits éléments d'appui (1 à 4) de manière articulée, lesdits leviers de réglage (21 à 24) étant pareillement solidarisés de manière articulée dans chacune desdites paires (21 et 22, 23 et 24),
- **que** les paires (21 et 22, 23 et 24) desdits leviers de réglage (21 à 24) sont reliées l'une à l'autre au moyen d'une vis de réglage (27) traversant les liaisons articulées desdits leviers de réglage (21 à 24), une poignée (28) étant disposée à une extrémité de ladite vis de réglage (27),
- **que** des boulons (29 à 44) sont disposés sur lesdits éléments d'appui (1 à 4) et dans les zones de liaison articulée desdits leviers coudés (5 à 20), précisément de façon telle qu'ils puissent être insérés dans des trous de transport des mâchoires (46 à 49), et
- **que** les éléments inférieurs d'appui (2, 4) des cadres (A et B) sont reliés mutuellement au moyen d'un accouplement (45).
